# EUROPÄISCHE PATENTSCHRIFT

(11) **EP 0 581 326 B1**
(45) Veröffentlichungstag und Bekanntmachung des Hinweises auf die Patenterteilung: **26.05.1999**
(21) Anmeldenummer: 93114824.1
(22) Anmeldetag: 25.02.1991
(51) Int. Cl.: E05B 59/00

(54) **Treibstangenschloss**
Cremone lock
Serrure crémone

(30) Priorität: 02.05.1990 DE 4014040
(43) Veröffentlichungstag der Anmeldung: 02.02.1994
(62) Teilanmeldung aus: 91102726.6
(73) Patentinhaber: Carl Fuhr GmbH & Co., D-42579 Heiligenhaus (DE)
(72) Erfinder: Korb, Klaus, D-40885 Rattingen (DE)
(74) Vertreter: Rieder, Hans-Joachim, Dr.

(56) Entgegenhaltungen:
- AU-D- 9 007 982
- DE-A- 3 144 663
- FR-A- 2 488 318
- UK-A- 2 177 452

## Beschreibung

Die Erfindung betrifft ein Treibstangenschloß, gemäß Gattungsbegriff des Patentanspruches 1. Ein derartiges Treibstangenschloß ist aus der EP-A-043 337 bekannt.

Es ist bei Schlössern, insbesondere Treibstangenschlössern, bekannt, von der der Stulpe zugekehrten Kante des Schloßbodens freigeschnittene Laschen abzuwinkeln und diese mit der Stulpe entweder durch Punktschweißen oder mittels Vernietung zu verbinden. Schloßboden und Stulpe stellen dadurch eine fest zusammenhängende Baueinheit dar, welcher bei der späteren Montage das Schloßeingerichte zugeordnet wird. Unterschiedlich gestaltete Schloßtypen verlangen von vornherein entsprechend gestaltete, aus Stulpe, Schloßboden und Schloßeingerichte bestehende Baueinheiten. Die Möglichkeit, einen Schloßtyp mit unterschiedlich gestalteten Stulpen zu kombinieren, ist nicht gegeben. Unterschiedliche Schloßtypen können z.B. dadurch gebildet sein, daß verschieden große Abstandsmaße zwischen Drückerdorn und Drehachse des Schlüssels vorliegen. Ferner können sie unterschiedliche Dornmaße aufweisen.

Dem Gegenstand der Erfindung liegt die Aufgabe zugrunde, die Herstellung entsprechender Schlösser unter Erhöhung der Variationsmöglichkeit zu vereinfachen. Gelöst wird diese Aufgabe durch die im Patentanspruch 1 angegebene Lösung. Die Unteransprüche betreffen vorteilhafte Weiterbildungen der erfinderischen Lösung.

Zufolge derartiger Ausgestaltung ist ein Treibstangenschloß geschaffen, was der Fertigung unterschiedlich gestalteter Schlösser nach dem Baukastensystem entgegenkommt. Beide Gabelzinken der gegabelten Treibstange treten je für sich in einen Formschlußeingriff mit dem ihnen zugeordneten Treibstangen-Anschlußschieber. Es ist so eine stabile, hakenartige Mitnahmeverbindung geschaffen. Die Schloßgehäuse können unter Verwirklichung unterschiedlicher Schloßtypen vorgefertigt und montiert sein. Gleiches gilt für die Stulpen. Je nach Einsatzzweck kann dann die entsprechende Stulpe dem Schloßgehäuse bei leichter Montage zugeordnet werden. Das heißt, daß die Stulpe z. B. vor Auslieferung an dem das Schloßeingerichte aufnehmenden Schloßgehäuse festgelegt wird. Die Verbindung von Stulpe und Schloßgehäuse geschieht bevorzugt über die an der Rückfläche der Stulpe vorgesehenen, über die Schmalseitenwände des Schloßgehäuses kragenden Befestigungsvorsprünge. Daher ist eine gute Zugänglichkeit gegeben, die kurzfristig das Verbinden der Stulpe mit dem Schloßgehäuse zuläßt. Als Verbundmittel eignen sich insbesondere parallel zur Stulpe gerichtete Bolzen. Sind diese als Schrauben gestaltet, so brauchen zur Festlegung der Stulpe an dem Schloßgehäuse nur die entsprechenden Schrauben in Verbundeingriff gebracht zu werden. Durch an den Schmalseitenwänden vorgesehene Einstecktaschen für die Befestigungsvorsprünge ist das Montieren der Stulpe mit den daran befindlichen Befestigungsvorsprüngen im Wege der Steckmontage möglich. Danach sind anschließend die Bolzen unter Durchsetzen der Einstecktaschen in die Gewindebohrung der Befestigungsvorsprünge einzuschrauben. In einfacher Weise sind die Einstecktaschen von Abwinkelungen vom Schloßboden und Schloßdecke gebildet. Die Endabschnitte der Abwinkelungen der in einer Schmalseite vorgesehenen Einstecktasche überlappen sich. Der entsprechende Überlappungsbereich wird von dem Bolzen durchsetzt, welcher in die Gewindebohrung des Befestigungsvorsprunges eingeschraubt ist. Eine Mehrfachfunktion wird durch die Tatsache erreicht, die Befestigungsvorsprünge an Lagerböckchen für diese durchsetzende Treibstangen vorzusehen.

Nachstehend wird ein Ausführungsbeispiel der Erfindung anhand der Zeichnungen erläutert. Es zeigt
- Fig. 1: eine Ansicht des Schloßgehäuses bei fortgelassener Schloßdecke, wobei sich der Zahnkranz in der Grundstellung befindet, die das Einsetzen eines Schließzylinders erlaubt,
- Fig. 2: den Schnitt nach der Linie IV-IV in Fig. 1,
- Fig. 3: teils in Ansicht, teils im Schnitt die Stulpe mit Lagerböckchen und Befestigungsvorsprüngen vor dem Verbinden mit dem Schloßboden und der Schloßdecke,
- Fig. 4: die klappfigürliche Darstellung der Fig. 3 und
- Fig. 5: eine Draufsicht auf das Schließeingerichte bei Drückerbetätigung unter Zurückziehen der Falle, wobei nur die entsprechenden Funktionsteile des Treibstangenschlosses veranschaulicht sind.

Das Treibstangenschloß besitzt ein mit einer Stulpe 1 verbundenes Schloßgehäuse 2. Die an der einen Schmalseite des Schloßgehäuses 2 befestigte Stulpe 1 weist dabei eine größere Länge als das Schloßgehäuse 2 auf und überfängt eine obere und eine untere, aus dem Schloßgehäuse 2 austretende Treibstange 3 bzw. 4. Letztere sind mit Riegelgliedern 5 versehen, die mit rahmenseitigen, nicht dargestellten Gegenschließteilen zusammenwirken.

Auf Höhe der Schmalseitenwände 6, 7 gehen von der Rückfläche der Stulpe 1 Lagerböckchen 8 aus, die sich unter Ausbildung einer Stufe in nach rückwärts gerichtete Befestigungsvorsprünge 9 fortsetzen. Im Querschnitt gesehen, besitzen die über die Schmalseitenwände 6, 7 kragenden Befestigungsvorsprünge 9 eine Trapezform derart, daß die Basis des Trapezes dem Schloßgehäuseinneren zugekehrt ist. Für die Befestigungsvorsprünge 9 bilden sowohl der Schloßboden 10 als auch die parallel dazu verlaufende Schloßdecke 11 an den Schmalseitenwänden Einstecktaschen 12 bzw. 13 aus. Die von dem Schloßboden 10 gebildete Einstecktasche 12 ist stumpfwinklig gestaltet. Der eine Winkelabschnitt 12' liegt an der zugekehrten Seitenwand des Befestigungsvorsprunges 9 an, während der sich anschließende Winkelabschnitt 12" sich flächig an der der Basis gegenüberliegenden Trapezfläche abstützt. Der Winkelabschnitt 12" ist mit einer Durchtrittsöffnung 14 ausgestattet, die mit einer Gewindebohrung 15 des Befestigungsvorsprunges 9 fluchtet. Im übrigen verläuft diese Gewindebohrung parallel zur Stulpe 1.

Die andere Einstecktasche 13 ihrerseits besitzt ebenfalls Winkelform. Der unmittelbar von der Schloßdecke 11 ausgehende Winkelschenkel 13' findet Abstützung an der zugekehrten Schrägflanke des trapezförmigen Befestigungsvorsprunges 9. Der sich daran anschließende Winkelschenkel 13" überfängt den Winkelschenkel 12" und liegt flächig auf diesem auf. Dort ist der Winkelschenkel 13" mit einem Loch 16 ausgestattet. Mittels eines die Einstecktaschen 12, 13 durchgreifenden und in die Gewindebohrung 15 des Befestigungsvorsprungs 9 eintretenden, als Schraube gestalteten Bolzens 17 können Stulpe 1, Schloßboden 10 und Schloßdecke 11 zu einer Baueinheit verbunden werden.

Die Außenfläche 18 der Lagerböckchen 8 verläuft konvex gekrümmt. Innerhalb dieser konvexen Krümmung erstrecken sich ebenfalls die Außenfläche der Befestigungsvorsprünge 9 sowie der von Abwinklungen gebildeten Einstecktaschen 12, 13, vgl. insbesondere Fig. 5 und 6. Hierdurch ist es möglich, an den Türen Taschen zu erzeugen, die der Umrißform des Schloßgehäuses auf Höhe der Lagerböckchen 8 angepaßt sind.

Jedes Lagerböckchen 8 besitzt zu seiner Festlegung an der Stulpe 1 einen im Querschnitt ovalen Vorsprung 19, der in eine formangepaßte Ausnehmung 20 der Stulpe eingesetzt und dort vernietet ist, vgl. insbesondere Fig. 5 und 14.

Seitlich der Durchtrittskanäle 21 für die Treibstangen 3, 4 bilden die Lagerböckchen 8 Zentrierlaschen 22 aus, welche in formangepaßte Randaussparungen von Schloßboden 10 und Schloßdecke 11 eintauchen. Die vorgenannten Zentrierlaschen 22 schließen dabei bündig mit den Außenflächen von Schloßboden 10 und Schloßdecke 11 ab.

Es ist sodann noch eine Zusatz-Befestigungsstelle zwischen Stulpe 1 und Schloßboden 10 vorgesehen. Bestandteil derselben ist ein an der Rückfläche der Stulpe 1 befestigter Vorsprung 24, welcher sich im Bereich zwischen beiden Lagerböckchen 8 erstreckt. In dem Vorsprung 24 ist eine Gewindebohrung 25 zur Aufnahme eines ebenfalls als Schraube gestalteten Bolzens 26 vorgesehen. Letzterer verläuft parallel zur Stulpe 1, ist jedoch rechtwinklig zu den anderen Bolzen 17 ausgerichtet, da er durch ein Loch 27 des Schloßbodens 10 her eingeschraubt ist. Auf diese Weise können unterschiedlich gestaltete Stulpen 1 mit Treibstangen 3, 4 bei leichter Montage mit eventuell auch unterschiedlich gestalteten Schloßgehäusen 2 verbunden werden.

Beim Ausführungsbeispiel ist die untere Treibstange 4 im Bereich des das Lagerböckchen 8 kreuzenden Abschnittes gegabelt. Durch die beiden Gabelzinken 4', 4" wird ein Längsschlitz 29 geformt. Jeder Gabelzinken 4'. 4" ist mit einem abgewinkelten Endabschnitt E, E' versehen, welche auf dem Schloßboden 10 aufliegen und in formangepaßte Kupplungsaussparungen 31, 32 eines flächig auf dem Schloßboden 10 aufliegenden Treibstangen-Anschlußschiebers 28 eintauchen. Der vorgenannte Längsschlitz 29 erstreckt sich im übrigen auf Höhe eines Durchtrittsloches 30 der Stulpe 1 für eine Schließzylinder-Befestigungsschraube 30'.

Zwischen dem oberen Lagerböckchen 8 und dem Vorsprung 24 ist eine Falle 33 geführt. Diese besitzt einen eine Fallendurchtrittsöffnung 34 der Stulpe 1 durchgreifenden, mit einer Fallenschräge ausgestatteten Kopf 33', an welchen sich gehäuseeinwärts ein Fallenschwanz 33'' anschließt.

Unterhalb der Falle 33 ist im Schloßgehäuse ein Riegel 35 geführt. Dessen Riegelkopf 35' durchgreift eine querschnittsangepaßte Durchtrittsöffnung 36 der Stulpe 1.

Zwischen Riegelkopf 35' und Schloßboden 10 verbleibt ein solcher Abstand, der das Durchführen des Treibstangen-Anschlußschiebers 28 erlaubt. In der einen Endstellung desselben kann sogar dann der Endabschnitt E' den Riegelkopf 35' unterfahren verbunden mit einem geringen Raumbedarf zwischen der unteren Schmal seitenwand 7 und dem Riegel 35.

Der Treibstangen-Anschlußschieber 53 steuert unter Zwischenschaltung eines Schwenkhebels 56 den Riegelschluß in der Weise, daß zunächst der Treibstangen-Anschlußschieber 53 dem Riegelausschluß vorläuft und danach die Mitnahme des Riegels 35 erfolgt. Hierdurch können erst die Riegelglieder 5 in Eingriff treten und ein Anziehen der Tür bewirken, so daß dann der Riegel 35 behinderungsfrei in die ihm zugekehrte Schließblechausnehmung einfahren kann.

Es stellt sich folgende Wirkungsweise ein: Gemäß Fig. 1 befindet sich das Schloß in der Grundstellung, die das Einsetzen des Schließzylinders 41 gestattet. Der Schlüsselschlitz fluchtet dann nicht mit dem Spalt 42 des Zahnkranzes 39. Nach Einbau des Schließzylinders 41 und Abziehen des Schlüssels ergibt sich eine aus Fig. 5 ersichtliche Stellung des Zahnkranzes 39. Einhergehend mit dem geringfügigen Verdrehen des Zahnkranzes 39 wurde über das Untersetzungsgetriebe und über das Endrad 51 der Treibstangen-Anschlußschieber 28 geringfügig in Abwärtsrichtung verlagert, so daß aufgrund der Federbelastung der Betätigungsarm 71 entgegen Uhrzeigerrichtung verschwenkt derart, daß sein Haken 72 aus der Bewegungsbahn des Gegenhakens 74 des Zahnkranzes 39 getreten ist.

## Patentansprüche

1. Treibstangenschloß, mit einer an ihrer Rückfläche Lagerböckchen (8) zur Führung der Treibstange aufweisenden Stulpe (1) und einer parallel dazu geführten Treibstange (4), dadurch gekennzeichnet, daß die eine Treibstange (4) im Bereich ihres das Lageböckchen (8) kreuzenden Abschnittes gegabelt ist und beide Gabelzinken (4',4'') je für sich in gesondertem Formschlußeingriff zu einem Treibstangen-Anschlußschieber (28) liegen.

2. Treibstangenschloß nach Anspruch 1, dadurch gekennzeichnet, daß die beiden Gabelzinken (4',4'') einen Längsschlitz (29) ausbilden.

3. Treibstangenschloß nach einem oder mehreren der vorhergehenden Ansprüche, dadurch gekennzeichnet, daß jeder Gabelzinken (4',4'') mit einem abgewinkelten Endabschnitt (E,E') versehen ist, welche auf dem Schloßboden (10) aufliegen und/oder in formangepaßte Kupplungsaussparungen (31,32) eines Treibstangenanschlußschiebers (28) eintauchen.

4. Treibstangenschloß nach einem oder mehreren der vorhergehenden Ansprüche, gekennzeichnet durch mindestens eine Zusatz-Befestigungsstelle zwischen Stulpe (1) und Schloßboden (10) über einen den Schloßboden (10) durchsetzenden Bolzen (26), der in einen an der Rückseite der Stulpe (1) vorstehenden Vorsprung (24) eingreift.

5. Treibstangenschloß nach einem oder mehreren der vorhergehenden Ansprüche, dadurch gekennzeichnet, daß die Stulpe (1) an ihrer Rückfläche mit Befestigungsvorsprüngen (9) ausgestattet ist.

6. Treibstangenschloß nach Anspruch 5, dadurch gekennzeichnet, daß die Befestigungsvorsprünge (9) von Lagerböckchen (8) für diese durchsetzende Treibstangen (3, 4) ausgehen.

7. Treibstangenschloß nach Anspruch 5 oder 6, dadurch gekennzeichnet, daß die Befestigungsvorsprünge (9) über die Schmalseite (6,7) des Schloßgehäuses ragen.

8. Treibstangenschloß nach einem oder mehreren der vorhergehenden Ansprüche, dadurch gekennzeichnet, daß die Schmalseitenflächen (6,7) mit Einstecktaschen (12,13) für die Befestigungsvorsprünge (9) ausgestattet sind.

## Claims

1. Driving rod lock, with a cuff plate (1) comprising bearing blocks (8) on its rear surface for guiding the driving rod, and with a driving rod (4) guided parallel thereto, characterised in that one driving rod (4) is forked in the region of its section crossing the bearing block (8), and the two fork prongs (4', 4") are each independently in separate form-locking engagement with a driving rod connecting slide (28).

2. Driving rod lock according to claim 1, characterised in that the two fork prongs (4', 4") form a longitudinal slot (29).

3. Driving rod lock according to one or more of the preceding claims, characterised in that each fork prong (4', 4") is provided with an angled end section (E, E'), which rest on the lock bottom (10) and/or enter coupling recesses (31, 32) of mating shape in a driving rod connecting slide (28).

4. Driving rod lock according to one or more of the preceding claims, characterised by at least one additional fastening point between cuff plate (1) and lock bottom (10) via a bolt (26) which passes through the lock bottom (10) and which engages in a projection (24) protruding on the rear side of the cuff plate (1).

5. Driving rod lock according to one or more of the preceding claims, characterised in that the cuff plate (1) is equipped on its rear surface with fastening projections (9).

6. Driving rod lock according to claim 5, characterised in that the fastening projections (9) extend from bearing blocks (8) for driving rods (3, 4) passing through the latter.

7. Driving rod lock according to claim 5 or 6, characterised in that the fastening projections (9) extend over the narrow side (6, 7) of the lock housing.

8. Driving rod lock according to one or more of the preceding claims, characterised in that the narrow side faces (6, 7) are equipped with insertion pockets (12, 13) for the fastening projections (9).

## Revendications

1. Serrure à barres mobiles, comportant une plaque têtière (1) présentant sur sa face arrière des petits blocs paliers (8) destinés au guidage de la barre mobile, et une barre mobile (4) guidée parallèlement à cette plaque têtière, caractérisée en ce qu'une barre mobile (4) présente une configuration en fourche dans la zone de son tronçon croisant le petit bloc palier (8), et en ce que les deux dents de fourche (4', 4") sont chacune disposées pour réaliser par elles-mêmes une liaison avec ajustement de forme séparée vis-à-vis d'un coulisseau de raccordement de barres mobiles (28).

2. Serrure à barres mobiles selon la revendication 1, caractérisée en ce que les deux dents de fourche (4', 4") formant une fente longitudinale (29).

3. Serrure à barres mobiles selon l'une ou plusieurs des revendications précédentes, caractérisée en ce que chaque dent de fourche (4', 4") est dotée d'un tronçon d'extrémité (E, E') coudé, ces tronçons reposant sur le fond de serrure (10) et/ou pénétrant dans des évidements d'accouplement (31, 32) de forme adaptée, d'un coulisseau de raccordement de barres mobiles (28).

4. Serrure à barres mobiles selon l'une ou plusieurs des revendications précédentes, caractérisée par au moins un emplacement de fixation additionnel entre la plaque têtière (1) et le fond de serrure (10), par l'intermédiaire d'une broche (26), traversant le fond de serrure (10) et s'engageant dans une saillie (24) dépassant de la face arrière de la plaque têtière (1).

5. Serrure à barres mobiles selon l'une ou plusieurs des revendications précédentes, caractérisée en ce que la plaque têtière (1) est équipée sur sa face arrière de saillies de fixation (9).

6. Serrure à barres mobiles selon la revendication 5 caractérisée en ce que les saillies de fixation (9) partent de petits blocs d'appui (8) pour des barres mobiles (3, 4) les traversant.

7. Serrure à barres mobiles selon la revendication 5 ou 6, caractérisée en ce que les saillies de fixàtion (9) dépassent de la face étroite (6, 7) du boîtier de serrure.

8. Serrure à barres mobiles selon l'une ou plusieurs des revendications précédentes, caractérisée en ce que les surfaces (6, 7) des faces étroites sont équipées de poches d'enfichage (12, 13) pour les saillies de fixation (9).
